# FASCICULE DE BREVET EUROPEEN

(11) **EP 3 481 248 B1**
(45) Date de publication et mention de la délivrance du brevet: **23.06.2021**
(21) Numéro de dépôt: 17745830.4
(22) Date de dépôt: 04.07.2017
(51) Int. Cl.: A45D 1/06, A45D 1/04

(54) **APPAREIL DE COIFFURE A VAPEUR**
DAMPFHAARPFLEGEGERÄT
STEAM HAIRDRESSING APPLIANCE

(30) Priorité: 06.07.2016 FR 1656505
(43) Date de publication de la demande: 15.05.2019
(73) Titulaire: SEB S.A., 69130 Ecully (FR)
(72) Inventeur: FEREYRE, Régis, 69003 Lyon (FR); SABATTIER, Johan, 69440 Mornant (FR); LAUCHET, Nicolas, 38780 Estrablin (FR)
(74) Mandataire: SEB Développement
(86) Numéro de dépôt international: PCT/FR2017/051822
(87) Numéro de publication internationale: WO 2018/007753

(56) Documents cités:
- EP-A1- 1 652 445
- WO-A1-98/43510
- WO-A1-98/43510
- WO-A1-2009/065024
- WO-A1-2014/064660
- WO-A1-2015/097628
- FR-A1- 2 999 884

## Description

La présente invention concerne un appareil de coiffure, et plus particulièrement un appareil de coiffure à vapeur portable destiné à traiter les cheveux par vaporisation en vue de leur mise en forme. Outre la vaporisation des cheveux, un tel appareil de coiffure est généralement configuré pour chauffer les cheveux en vue de leur mise en forme.

Le document US7478640 divulgue un appareil de coiffure, comprenant notamment :
- un premier bras et un deuxième bras comportant respectivement une première surface de contact et une deuxième surface de contact, les premier et deuxième bras étant montés articulés l'un par rapport à l'autre entre une configuration écartée dans laquelle les première et deuxième surfaces de contact sont écartées l'une de l'autre et une mèche de cheveux est apte à être introduite entre les première et deuxième surfaces de contact, et une configuration rapprochée dans laquelle les première et deuxième surfaces de contact sont rapprochées l'une de l'autre et sont aptes à pincer une mèche de cheveux,
- un réservoir monté sur le premier bras, le réservoir étant destiné à contenir un fluide à vaporiser,
- un dispositif de vaporisation monté sur le premier bras et configuré pour générer de la vapeur,
- un élément de convoyage de fluide fixé sur le réservoir et configuré pour convoyer du fluide contenu dans le réservoir vers le dispositif de vaporisation, et
- un dispositif de diffusion de vapeur configuré pour diffuser la vapeur générée par le dispositif de vaporisation vers l'extérieur de l'appareil de coiffure et à proximité de la première surface de contact.

De façon connue, le dispositif de vaporisation est activé par le déplacement des premier et deuxième bras vers leur configuration rapprochée. Ainsi, un tel appareil de coiffure comporte en outre notamment un élément de détection, tel qu'un capteur magnétique du type interrupteur à lame souple, dit ILS, ou un capteur magnéto-résistif, dit MRS, configuré pour détecter la configuration rapprochée des premier et deuxième bras, et une unité de commande configurée pour commander l'activation du dispositif de vaporisation, et plus particulièrement d'un élément chauffant appartenant au dispositif de vaporisation, lorsque l'élément de détection détecte la configuration rapprochée des premier et deuxième bras.

Une telle configuration de l'appareil de coiffure requiert cependant une définition complexe et précise de l'élément de convoyage de fluide et du dispositif de vaporisation pour assurer un débit de vapeur satisfaisant, ce qui augmente les coûts de fabrication d'un tel appareil de coiffure. De plus, une telle configuration de l'appareil de coiffure peut induire une accumulation de fluide dans la chambre de vaporisation du dispositif de vaporisation, et donc nuire au fonctionnement voire à l'intégrité de l'appareil de coiffure

WO 98/43510 divulgue un appareil de coiffure avec un réservoir mobile.

La présente invention vise à remédier à ces inconvénients.

Le problème technique à la base de l'invention consiste donc à fournir un appareil de coiffure qui soit de structure simple, fiable et économique, tout en assurant un débit de vapeur satisfaisant.

A cet effet, la présente invention concerne un appareil de coiffure selon la revendication 1, comprenant au moins :
- un premier bras et un deuxième bras comportant respectivement une première surface de contact et une deuxième surface de contact, les premier et deuxième bras étant montés articulés l'un par rapport à l'autre entre une configuration écartée dans laquelle les première et deuxième surfaces de contact sont écartées l'une de l'autre et une mèche de cheveux est apte à être introduite entre les première et deuxième surfaces de contact, et une configuration rapprochée dans laquelle les première et deuxième surfaces de contact sont rapprochées l'une de l'autre et sont aptes à pincer une mèche de cheveux,
- un réservoir monté sur le premier bras et destiné à contenir un fluide à vaporiser,
- un dispositif de vaporisation monté sur le premier bras et configuré pour générer de la vapeur, et
- un élément de convoyage de fluide fixé sur le réservoir et configuré pour convoyer du fluide contenu dans le réservoir vers le dispositif de vaporisation,
caractérisé en ce que le réservoir est monté mobile entre une position de repos dans laquelle l'élément de convoyage de fluide est éloigné du dispositif de vaporisation, et une position de vaporisation dans laquelle l'élément de convoyage de fluide est rapproché du dispositif de vaporisation et le dispositif de vaporisation est configuré pour vaporiser le fluide convoyé par l'élément de convoyage de fluide, et en ce que l'appareil de coiffure comprend en outre un élément d'actionnement configuré pour déplacer le réservoir de la position de repos à la position de vaporisation lorsque les premier et deuxième bras sont déplacés de la configuration écartée à la configuration rapprochée, caractérisé en ce que l'élément d'actionnement comporte une surface de came présentant un profil curviligne continu configurée pour coopérer avec le réservoir, et en ce que l'élément d'actionnement est monté pivotant autour d'un axe de pivotement (A), l'appareil de coiffure comportant en outre un élément de sollicitation configuré pour solliciter l'élément d'actionnement vers une position d'actionnement dans laquelle l'élément d'actionnement est apte à exercer un effort de poussée sur le réservoir.

L'invention permet donc de manière remarquable de déplacer automatiquement le réservoir depuis sa position de repos vers sa position de vaporisation lors du déplacement des premier et deuxième bras depuis leur configuration écartée vers leur configuration rapprochée.

Une telle configuration de l'appareil de coiffure permet d'éloigner l'élément de convoyage de fluide du dispositif de vaporisation lorsque les premier et deuxième bras sont dans la configuration éloignée, et donc d'éviter une accumulation de fluide notamment dans la chambre de vaporisation du dispositif de vaporisation.

En outre, une telle configuration de l'appareil de coiffure, et en particulier de l'élément d'actionnement, assure un déplacement aisé du réservoir vers sa position de vaporisation et ce sans nécessiter une action particulière de l'utilisateur. En d'autres termes le déplacement du réservoir est donc effectué automatiquement.

Ainsi, l'appareil de coiffure selon la présente invention est plus fiable que les appareils de coiffure de l'art antérieur, tout en étant aussi facile à utiliser.

L'appareil de coiffure peut en outre présenter une ou plusieurs des caractéristiques suivantes, prises seules ou en combinaison.

Selon un mode de réalisation de l'invention, le fluide à vaporiser destiné à être contenu dans le réservoir est de l'eau ou un produit cosmétique aqueux, tel qu'un produit cosmétique dilué dans de l'eau.

Selon un mode de réalisation de l'invention, l'élément d'actionnement est monté sur le deuxième bras.

Selon l'invention, l'élément d'actionnement comporte une surface de came configurée pour coopérer avec le réservoir.

Selon l'invention, la surface de came présente un profil curviligne continu. Une telle configuration de la surface de came permet notamment à l'élément d'actionnement d'appliquer une force plus constante sur le réservoir, et donc d'améliorer les performances de l'appareil de coiffure.

Selon un mode de réalisation de l'invention, la surface de came comporte une succession de portions de surface de came, les portions de surface de came présentant des rayons de courbure différents. Une telle configuration de la surface de came permet, en cas d'usure de l'élément de convoyage de fluide, d'augmenter la course de déplacement du réservoir vers sa position de vaporisation lors du déplacement des premier et deuxième bras vers la configuration rapprochée, et donc de maintenir sensiblement constante la pression exercée par le dispositif de vaporisation sur l'élément de convoyage de fluide lorsque les premier et deuxième bras sont dans la configuration rapprochée. Ces dispositions permettent ainsi de maintenir sensiblement constant le débit de vapeur au cours du temps, et donc de maintenir le niveau de performances de l'appareil de coiffure malgré l'usure de l'élément de convoyage de fluide.

Selon un mode de réalisation de l'invention, la surface de came est configurée de telle sorte que chaque portion de surface de came présente un rayon de courbure supérieur au rayon de courbure de la portion de surface de came qui la précède.

Selon un mode de réalisation de l'invention, la surface de came est en développante de cercle.

Selon l'invention, l'élément d'actionnement est monté pivotant, par exemple sur le premier bras, autour d'un axe de pivotement, l'appareil de coiffure comportant en outre un élément de sollicitation configuré pour solliciter l'élément d'actionnement vers une position d'actionnement dans laquelle l'élément d'actionnement est apte à exercer un effort de poussée sur le réservoir. Ces dispositions permettent d'assurer un débit de vapeur optimal, et donc un niveau de performances optimal de l'appareil de coiffure, et ce malgré les tolérances de fabrication notamment des premier et deuxième bras, du réservoir, de l'élément de convoyage de fluide et de l'élément d'actionnement, qui pourraient nuire à une coopération satisfaisante entre l'élément de convoyage de fluide et le dispositif de vaporisation. Ces dispositions permettent également de ne pas être tributaire de l'effort d'appui exercé par l'utilisateur sur les premier et deuxième bras, et donc de garantir un débit sensiblement constant quel que soit l'effort exercé par l'utilisateur sur les premier et deuxième bras.

Selon un mode de réalisation de l'invention, la surface de came est formée au moins en partie par une portion de surface ellipsoïdique.

Selon un mode de réalisation de l'invention, l'élément de convoyage de fluide est configuré pour être en contact avec le dispositif de vaporisation lorsque le réservoir est dans la position de vaporisation.

Selon un mode de réalisation de l'invention, le dispositif de vaporisation comporte une surface de vaporisation. Avantageusement, l'élément de convoyage de fluide est configuré pour être en contact avec la surface de vaporisation lorsque le réservoir est dans la position de vaporisation.

Selon un mode de réalisation de l'invention, l'élément de convoyage de fluide est une mèche.

Selon un mode de réalisation de l'invention, l'élément de convoyage de fluide est en matériau absorbant.

Selon un mode de réalisation de l'invention, l'élément de convoyage de fluide est en fibres non tissées.

L'élément de convoyage de fluide peut par exemple être réalisé en poly(téréphtalate d'éthylène), en polyéthylène ou en un mélange de poly(téréphtalate d'éthylène) et de polyéthylène.

Selon un mode de réalisation de l'invention, l'élément de convoyage de fluide comporte une première portion s'étendant dans le réservoir et destinée à être en contact avec le fluide à vaporiser contenu dans le réservoir, et une deuxième portion s'étendant à l'extérieur du réservoir.

Selon un mode de réalisation de l'invention, le réservoir comporte un orifice de sortie, l'élément de convoyage de fluide s'étendant à travers l'orifice de sortie.

Selon un mode de réalisation de l'invention, l'élément de convoyage de fluide est fixé dans l'orifice de sortie du réservoir.

Selon un mode de réalisation de l'invention, le réservoir est monté de manière amovible sur le premier bras.

Selon un mode de réalisation de l'invention, le premier bras comporte un logement dans lequel est monté le réservoir, une ouverture de passage débouchant dans le logement et destinée au passage du réservoir, et un élément d'obturation monté mobile, et par exemple pivotant, sur le premier bras entre une position ouverte dans laquelle l'élément d'obturation libère au moins en partie l'ouverture de passage et autorise un retrait ou un montage du réservoir dans le logement, et une position fermée dans laquelle l'élément d'obturation obture au moins en partie l'ouverture de passage et empêche un retrait ou un montage du réservoir dans le logement.

Selon un mode de réalisation de l'invention, le réservoir est monté mobile en translation par rapport au premier bras.

Selon un mode de réalisation de l'invention, le réservoir est monté mobile par rapport au premier bras selon une direction de déplacement sensiblement parallèle à la direction d'extension du premier bras.

Selon un mode de réalisation de l'invention, l'appareil de coiffure comporte au moins un élément de rappel configuré pour rappeler le réservoir vers la position de repos.

Selon un mode de réalisation de l'invention, le dispositif de vaporisation comporte une chambre de vaporisation dans laquelle est disposé au moins en partie l'élément de convoyage de fluide lorsque le réservoir est dans la position de vaporisation.

Avantageusement, la surface de vaporisation délimite au moins en partie la chambre de vaporisation.

Selon un mode de réalisation de l'invention, le dispositif de vaporisation comporte un élément chauffant. L'élément chauffant peut par exemple être un élément résistif.

Selon un mode de réalisation de l'invention, au moins l'un des premier et deuxième bras comporte une plaque chauffante, qui peut par exemple être sensiblement plane.

Selon un mode de réalisation de l'invention, les premier et deuxième bras comportent respectivement une première plaque chauffante et une deuxième plaque chauffante. Les première et deuxième plaques chauffantes définissent alors avantageusement les première et deuxième surfaces de contact.

Selon un mode de réalisation de l'invention, le réservoir est allongé et comporte une première portion d'extrémité située du côté du dispositif de vaporisation et une deuxième portion d'extrémité opposée à la première portion d'extrémité, l'élément d'actionnement étant configuré pour coopérer avec la deuxième portion d'extrémité du réservoir.

Selon un mode de réalisation de l'invention, le réservoir s'étend globalement selon une direction d'extension.

Selon un mode de réalisation de l'invention, le réservoir comporte une partie de réservoir destinée à contenir le fluide à vaporiser, et une partie de retenue fixée sur la partie de réservoir, la partie de retenue étant configurée pour retenir l'élément de convoyage de fluide. La partie de retenue peut par exemple être fixée par vissage sur la partie de réservoir.

Selon un mode de réalisation de l'invention, la partie de retenue délimite l'orifice de sortie.

Selon un mode de réalisation de l'invention, l'appareil de coiffure comprend en outre un dispositif de diffusion de vapeur configuré pour diffuser la vapeur générée par le dispositif de vaporisation vers l'extérieur de l'appareil de coiffure. Le dispositif de diffusion de vapeur peut en outre être configuré pour diffuser la vapeur générée par le dispositif de vaporisation à proximité de la première surface de contact. On entend par « à proximité de la première surface de contact », notamment de manière adjacente à la première surface de contact ou au niveau de la première surface de contact.

Selon un mode de réalisation de l'invention, le dispositif de diffusion de vapeur est configuré pour diffuser de la vapeur en direction de la deuxième surface de contact, lorsque les premier et deuxième bras sont dans la configuration rapprochée.

Selon un mode de réalisation de l'invention, le dispositif de diffusion de vapeur comporte au moins un orifice de diffusion relié fluidiquement au dispositif de vaporisation, et par exemple à la chambre de vaporisation, l'au moins un orifice de diffusion étant configuré pour diffuser la vapeur générée par le dispositif de vaporisation vers l'extérieur de l'appareil de coiffure et à proximité de la première surface de contact.

Selon un mode de réalisation de l'invention, la première surface de contact comporte une rainure munie d'un fond, l'au moins un orifice de diffusion débouchant dans le fond de la rainure.

Selon un mode de réalisation de l'invention, le dispositif de diffusion de vapeur comporte une pluralité d'orifices de diffusion.

Selon un mode de réalisation de l'invention, les orifices de diffusion sont répartis le long de la rainure.

De toute façon l'invention sera bien comprise à l'aide de la description qui suit en référence aux dessins schématiques annexés représentant, à titre d'exemples non limitatifs, plusieurs formes d'exécution de cet appareil de coiffure.
La figure 1 est une vue en perspective d'un appareil de coiffure selon un premier mode de réalisation de l'invention.
La figure 2 est une vue en coupe longitudinale de l'appareil de coiffure de la figure 1, dans laquelle les bras de l'appareil de coiffure sont dans une configuration éloignée.
La figure 3 est une vue en coupe longitudinale de l'appareil de coiffure de la figure 1, dans laquelle les bras de l'appareil de coiffure sont dans une configuration rapprochée.
La figure 4 est une vue en coupe longitudinale de l'appareil de coiffure de la figure 1, montrant plus particulièrement des moyens de rappel configurés pour rappeler un réservoir vers une position de repos.
La figure 5 est une vue à l'échelle agrandie d'un détail de la figure 3.
La figure 6 est une vue à l'échelle agrandie d'un détail de la figure 3.
La figure 7 est une vue en perspective des plaques chauffantes de l'appareil de coiffure de la figure 1.
La figure 8 est une vue partielle en coupe d'un appareil de coiffure selon un deuxième mode de réalisation de l'invention.
La figure 9 est une vue partielle en coupe d'un appareil de coiffure selon un troisième mode de réalisation de l'invention.

Les figures 1 à 7 représentent un appareil de coiffure 2 selon un premier mode de réalisation de l'invention, et plus particulièrement un lisseur de cheveux.

L'appareil de coiffure 2 comprend une unité de traitement portable 3, qui peut avantageusement être alimentée électriquement par un câble de raccordement électrique 4.

L'unité de traitement portable 3 comporte un premier bras 5 et un deuxième bras 6, également appelés mâchoires, comportant respectivement une première surface de contact 7 et une deuxième surface de contact 8. Les premier et deuxième bras 5, 6 sont plus particulièrement montés articulés l'un par rapport à l'autre au moyen d'une liaison pivot 9 et entre une configuration écartée dans laquelle les première et deuxième surfaces de contact 7, 8 sont écartées l'une de l'autre et une mèche de cheveux est apte à être introduite entre les première et deuxième surfaces de contact, et une configuration rapprochée dans laquelle les première et deuxième surfaces de contact 7, 8 sont rapprochées l'une de l'autre et sont aptes à pincer une mèche de cheveux.

Selon le mode de réalisation représenté sur les figures 1 à 7, les première et deuxième surfaces de contact 7, 8 sont planes, et les premier et deuxième bras 5, 6 comportent respectivement une première plaque chauffante 11 et une deuxième plaque chauffante 12 (montrées plus particulièrement sur la figure 7) qui définissent respectivement les première et deuxième surfaces de contact 7, 8. Néanmoins, selon une variante de réalisation de l'appareil de coiffure, un seul des premier et deuxième bras 5, 6 pourrait être équipé d'une plaque chauffante, et au moins l'une des première et deuxième surfaces de contact 7, 8 pourrait être incurvée ou ondulée afin de permettre par exemple un bouclage ou un gaufrage des mèches de cheveux introduites entre les première et deuxième surfaces de contact 7, 8.

L'unité de traitement portable 3 comprend en outre des moyens de chauffage configurés pour chauffer les première et deuxième plaques chauffantes 11, 12. Ces moyens de chauffage ne sont pas décrits en détails dans la présente demande de brevet puisqu'ils sont bien connus de l'homme du métier. Ces moyens de chauffage peuvent par exemple comprendre un premier dispositif de chauffage (non représenté sur les figures) disposé dans le premier bras 5 et un deuxième dispositif de chauffage (non représenté sur les figures) disposé dans le deuxième bras 6. Chacun des premier et deuxième dispositifs de chauffage peut par exemple comporter une thermistance à coefficient de température positif, dite CTP.

L'unité de traitement portable 3 comprend également un réservoir 13 destiné à contenir un fluide à vaporiser, tel que de l'eau ou un produit cosmétique aqueux. Selon le mode de réalisation représenté sur les figures 1 à 7, le réservoir 13 est allongé et s'étend globalement selon une direction d'extension. Néanmoins, le réservoir 13 pourrait avoir une toute autre forme sans sortir du cadre de la présente invention. En outre, selon un mode de réalisation de l'invention, le réservoir 13 comporte une partie de réservoir 13.1 destinée contenir le fluide à vaporiser, et une partie de retenue 13.2 fixée sur la partie de réservoir 13.1 et délimitant un orifice de sortie 14. La partie de retenue 13.2 peut par exemple être fixée par vissage sur la partie de réservoir 13.1.

Selon le mode de réalisation représenté sur les figures 1 à 7, le réservoir 13 est monté de manière amovible dans un logement 15 prévu dans le premier bras 5. Avantageusement, le premier bras 5 comporte une ouverture de passage 16 débouchant dans le logement 15 et destinée au passage du réservoir 13, et un élément d'obturation 17, tel qu'un volet d'obturation, monté pivotant sur le premier bras 5 entre une position ouverte dans laquelle l'élément d'obturation 17 libère au moins en partie l'ouverture de passage 16 et autorise un retrait ou un montage du réservoir 13 dans le logement 15, et une position fermée dans laquelle l'élément d'obturation 17 obture au moins en partie l'ouverture de passage 16 et empêche un retrait ou un montage du réservoir 13 dans le logement 15.

L'unité de traitement portable 3 comprend de plus un élément de convoyage de fluide 18 fixé sur le réservoir 13, et plus particulièrement sur la partie de retenue 13.2, et s'étendant à travers l'orifice de sortie 14 du réservoir 13. L'élément de convoyage de fluide 18 est configuré pour convoyer du fluide contenu dans le réservoir 13 vers l'extérieur du réservoir. Selon le mode de réalisation représenté sur les figures 1 à 7, l'élément de convoyage de fluide 18 est une mèche en matériau absorbant, et comporte une première portion s'étendant dans le réservoir 13 et destinée à être en contact avec le fluide à vaporiser contenu dans le réservoir 13, et une deuxième portion s'étendant à l'extérieur du réservoir 13. L'élément de convoyage de fluide 18 peut par exemple être réalisé en fibres non tissées, et être réalisé en poly(téréphtalate d'éthylène), en polyéthylène ou en un mélange de poly(téréphtalate d'éthylène) et de polyéthylène. Néanmoins, l'élément de convoyage de fluide 18 pourrait également être réalisé en tout autre matériau approprié.

Comme montré sur la figure 6, l'unité de traitement portable 3 comprend également un dispositif de vaporisation 19 monté sur le premier bras 5, et configuré pour générer de la vapeur. Le dispositif de vaporisation 19 comporte plus particulièrement une chambre de vaporisation 21 dans laquelle est disposé au moins en partie l'élément de convoyage de fluide 18 lorsque le réservoir 13 est dans la position de vaporisation. Le dispositif de vaporisation 19 comporte en outre une surface de vaporisation 22 délimitant en partie la chambre de vaporisation 21, et un élément chauffant 23 configuré pour chauffer la surface de vaporisation 22. L'élément chauffant 23 peut par exemple être un élément résistif, tel qu'une thermistance à coefficient de température positif, dite CTP.

Le réservoir 13 est plus particulièrement monté mobile selon une direction de déplacement D entre une position de repos (voir la figure 2) dans laquelle l'élément de convoyage de fluide 18 est éloigné de la surface de vaporisation 22, et une position de vaporisation (voir la figure 6) dans laquelle l'élément de convoyage de fluide 18 est rapproché de la surface de vaporisation 22, et par exemple en contact avec la surface de vaporisation 22, et le dispositif de vaporisation 19 est configuré pour vaporiser le fluide convoyé par l'élément de convoyage de fluide 18. Avantageusement, la direction de déplacement D du réservoir 13 est sensiblement parallèle à la direction d'extension du premier bras 5. Il convient d'être noté que l'unité de traitement portable 3 comprend avantageusement un ou plusieurs élément(s) de rappel 24 (voir la figure 4) configuré(s) pour rappeler le réservoir 13 vers la position de repos. Le ou chaque élément de rappel 24 peut par exemple être formé par un ressort hélicoïdal.

L'unité de traitement portable 3 comprend de plus un élément d'actionnement 25 monté sur le deuxième bras 5, et configuré pour déplacer le réservoir 13 de la position de repos à la position de vaporisation lorsque les premier et deuxième bras 5, 6 sont déplacés de la configuration écartée à la configuration rapprochée. L'élément d'actionnement 25 comporte une surface de came 26 configurée pour coopérer avec le réservoir 13, et plus particulièrement avec une portion d'extrémité du réservoir 13 opposée au dispositif de vaporisation 19.

Selon l'invention, la surface de came 26 présente un profil curviligne continu, et comporte une succession de portions de surface de came présentant des rayons de courbure différents. La surface de came 26 est plus particulièrement configurée de telle sorte que chaque portion de surface de came présente un rayon de courbure supérieur au rayon de courbure de la portion de surface de came qui la précède. Selon ce mode de réalisation, la surface de came 26 est sensiblement en développante de cercle.

En outre, selon le mode de réalisation représenté sur les figures 1 à 7, l'élément d'actionnement 25 est monté pivotant sur le premier bras 5 autour d'un axe de pivotement A, et l'unité de traitement portable 3 comporte en outre un élément de sollicitation 27, tel qu'un ressort de compression ou un ressort de torsion, configuré pour solliciter l'élément d'actionnement 25 vers une position d'actionnement dans laquelle l'élément d'actionnement 25 est apte à exercer un effort de poussée sur le réservoir 13. L'élément de sollicitation 27 est plus particulièrement configuré pour solliciter en rotation l'élément d'actionnement 25 de manière à éloigner l'extrémité de la surface de came 26, opposée à l'axe de pivotement A, du deuxième bras 6.

Une telle configuration de la surface de came 26 permet à l'élément d'actionnement 25 d'appliquer une force plus constante sur le réservoir 13 lorsque les premier et deuxième bras 5, 6 sont déplacés dans la configuration rapprochée, et donc d'améliorer les performances de l'appareil de coiffure 2. En outre, une telle configuration de la surface de came 26 permet, en cas d'usure de l'élément de convoyage de fluide 18, d'augmenter la course de déplacement du réservoir 13 vers sa position de vaporisation, et donc de maintenir sensiblement constante, au cours du temps, la pression exercée par le dispositif de vaporisation 19 sur l'élément de convoyage de fluide 18 lorsque les premier et deuxième bras 5, 6 sont dans la configuration rapprochée. Il en résulte le maintien d'un débit de vapeur sensiblement constant au cours du temps, malgré l'usure de l'élément de convoyage de fluide 18.

De plus, un tel montage de l'élément d'actionnement 25 sur le deuxième bras 6 et la présence de l'élément de sollicitation 27 permettent de compenser les tolérances de fabrication notamment des premier et deuxième bras 5, 6, du réservoir 13, de l'élément de convoyage de fluide 18 et de l'élément d'actionnement 25, et donc d'assurer un débit de vapeur optimal, et donc un niveau de performances optimal de l'appareil de coiffure 2. Ces dispositions permettent également de ne pas être tributaire de l'effort d'appui exercé par l'utilisateur sur les premier et deuxième bras 5, 6, et donc de garantir un débit sensiblement constant quel que soit l'effort exercé par l'utilisateur sur les premier et deuxième bras 5, 6.

L'unité de traitement portable 3 comprend en outre un dispositif de diffusion de vapeur 28 relié fluidiquement au dispositif de vaporisation 19, et configuré pour diffuser la vapeur générée par le dispositif de vaporisation 19 au niveau de la première surface de contact 7, et en particulier en direction de la deuxième surface de contact 8, lorsque les premier et deuxième bras 5, 6 sont dans la configuration rapprochée.

Selon le mode de réalisation représenté sur les figures 1 à 7, la première surface de contact 7 comporte une rainure 29 munie d'un fond 31, et le dispositif de diffusion de vapeur 28 comporte une pluralité d'orifices de diffusion 32 reliés fluidiquement à la chambre de vaporisation 21, et débouchant dans le fond 31 de la rainure 29. Avantageusement, les orifices de diffusion 32 sont régulièrement répartis le long de la rainure 29. Il convient d'être noté que la deuxième surface de contact 8 peut avantageusement comporter une rainure de confinement 33 configurée pour être disposée en vis-à-vis de la rainure 29 lorsque les premier et deuxième bras 5, 6 sont dans la configuration rapprochée, de manière à confiner la vapeur diffusée par les orifices de diffusion 32.

La figure 8 représente un appareil de coiffure 2 selon une variante en dehors de l'invention qui diffère de l'invention essentiellement en ce que la surface de came 26 de l'élément d'actionnement 25 comporte une première et une deuxième portions de surfaces 26a, 26b sensiblement planes et d'inclinaisons différentes, et une portion de surface intermédiaire arrondie 26c disposée entre les première et deuxième portions de surface 26a, 26b.

La figure 9 représente un appareil de coiffure 2 selon une deuxième variante en dehors de l'invention qui diffère de la variante antérieur essentiellement en ce que l'élément d'actionnement 25 est monté fixe sur le deuxième bras 6.

## Revendications

1. Appareil de coiffure (2), comprenant au moins :
- un premier bras (5) et un deuxième bras (6) comportant respectivement une première surface de contact (7) et une deuxième surface de contact (8), les premier et deuxième bras (5, 6) étant montés articulés l'un par rapport à l'autre entre une configuration écartée dans laquelle les première et deuxième surfaces de contact (7, 8) sont écartées l'une de l'autre et une mèche de cheveux est apte à être introduite entre les première et deuxième surfaces de contact (7, 8), et une configuration rapprochée dans laquelle les première et deuxième surfaces de contact (7, 8) sont rapprochées l'une de l'autre et sont aptes à pincer une mèche de cheveux,
- un réservoir (13) monté sur le premier bras (5) et destiné à contenir un fluide à vaporiser,
- un dispositif de vaporisation (19) monté sur le premier bras (5) et configuré pour générer de la vapeur, et
- un élément de convoyage de fluide (18) fixé sur le réservoir (13) et configuré pour convoyer du fluide contenu dans le réservoir (13) vers le dispositif de vaporisation (19),
le réservoir (13) étant monté mobile entre une position de repos dans laquelle l'élément de convoyage de fluide (18) est éloigné du dispositif de vaporisation (19), et une position de vaporisation dans laquelle l'élément de convoyage de fluide (18) est rapproché du dispositif de vaporisation (19) et le dispositif de vaporisation (19) est configuré pour vaporiser le fluide convoyé par l'élément de convoyage de fluide (18), l'appareil de coiffure (2) comprenant en outre un élément d'actionnement (25) configuré pour déplacer le réservoir (13) de la position de repos à la position de vaporisation lorsque les premier et deuxième bras (5, 6) sont déplacés de la configuration écartée à la configuration rapprochée, **caractérisé en ce que** l'élément d'actionnement (25) comporte une surface de came (26) présentant un profil curviligne continu configurée pour coopérer avec le réservoir (13), et **en ce que** l'élément d'actionnement (25) est monté pivotant autour d'un axe de pivotement (A), l'appareil de coiffure (2) comportant en outre un élément de sollicitation (27) configuré pour solliciter l'élément d'actionnement (25) vers une position d'actionnement dans laquelle l'élément d'actionnement (25) est apte à exercer un effort de poussée sur le réservoir (13).

2. Appareil de coiffure (2) selon la revendication précédente, dans lequel la surface de came (26) comporte une succession de portions de surface de came, les portions de surface de came présentant des rayons de courbure différents.

3. Appareil de coiffure (2) selon l'une quelconque des revendications précédentes, dans lequel la surface de came (26) est en développante de cercle.

4. Appareil de coiffure (2) selon l'une quelconque des revendications précédentes, dans lequel l'élément de convoyage de fluide (18) est une mèche.

5. Appareil de coiffure (2) selon l'une quelconque des revendications précédentes, dans lequel le réservoir (13) est monté de manière amovible sur le premier bras (5).

6. Appareil de coiffure (2) selon la revendication précédente, dans lequel le premier bras (5) comporte un logement (15) dans lequel est monté le réservoir (13), une ouverture de passage (16) débouchant dans le logement (15) et destinée au passage du réservoir (13), et un élément d'obturation (17) monté mobile sur le premier bras (5) entre une position ouverte dans laquelle l'élément d'obturation (17) libère au moins en partie l'ouverture de passage (16) et autorise un retrait ou un montage du réservoir (13) dans le logement (15), et une position fermée dans laquelle l'élément d'obturation (17) obture au moins en partie l'ouverture de passage (16) et empêche un retrait ou un montage du réservoir (13) dans le logement (15).

7. Appareil de coiffure (2) selon l'une quelconque des revendications précédentes, lequel comporte au moins un élément de rappel (24) configuré pour rappeler le réservoir (13) vers la position de repos.

8. Appareil de coiffure (2) selon l'une quelconque des revendications précédentes, dans lequel au moins l'un des premier et deuxième bras (5, 6) comporte une plaque chauffante (11, 12).

9. Appareil de coiffure (2) selon l'une quelconque des revendications précédentes, dans lequel le réservoir (13) est allongé et comporte une première portion d'extrémité située du côté du dispositif de vaporisation (19), et une deuxième portion d'extrémité opposée à la première portion d'extrémité, l'élément d'actionnement (25) étant configuré pour coopérer avec la deuxième portion d'extrémité du réservoir (13).

10. Appareil de coiffure (2) selon l'une quelconque des revendications précédentes, lequel comprend en outre un dispositif de diffusion de vapeur (28) configuré pour diffuser la vapeur générée par le dispositif de vaporisation (19) vers l'extérieur de l'appareil de coiffure.

11. Appareil de coiffure (2) selon l'une quelconque des revendications précédentes, dans lequel l'élément d'actionnement (25) est monté sur le deuxième bras (6).

## Patentansprüche

1. Haarstylinggerät (2), umfassend mindestens:
- einen ersten Arm (5) und einen zweiten Arm (6), die jeweils eine erste Kontaktoberfläche (7) und eine zweite Kontaktoberfläche (8) aufweisen, wobei der erste und der zweite Arm (5, 6) gelenkig zueinander angebracht sind zwischen einer beabstandeten Konfiguration, in der die erste und die zweite Kontaktoberfläche (7, 8) voneinander beabstandet sind und eine Haarsträhne zwischen die erste und zweite Kontaktfläche (7, 8) einführbar ist, und eine angenäherte Konfiguration, in der die erste und zweite Kontaktfläche (7, 8) zueinander angenähert werden und in der Lage sind, eine Haarsträhne einzuklemmen,
- einen Behälter (13), der auf dem ersten Arm (5) angebracht ist und zum Enthalten eines zu verdampfenden Fluids bestimmt ist,
- eine Verdampfungsvorrichtung (19), die auf dem ersten Arm (5) angebracht und zur Erzeugung von Dampf konfiguriert ist, und
- ein Fluidförderelement (18), das auf dem Behälter (13) befestigt und so konfiguriert ist, dass es das im Behälter (13) enthaltene Fluid zur Verdampfungsvorrichtung (19) fördert,
wobei der Behälter (13) zwischen einer Ruheposition, in der das Fluidförderelement (18) von der Verdampfungsvorrichtung (19) entfernt ist, und einer Verdampfungsposition, in der sich das Fluidförderelement (18) der Verdampfungsvorrichtung (19) angenähert ist und die Verdampfungsvorrichtung (19) so konfiguriert ist, dass sie das durch das Fluidförderelement (18) geförderte Fluid verdampft, beweglich angebracht ist, wobei das Haarstylinggerät (2) weiter ein Betätigungselement (25) umfasst, das so konfiguriert ist, dass es den Behälter (13) aus der Ruheposition in die Verdampfungsposition bewegt, wenn der erste und zweite Arm (5, 6) aus der beabstandeten Konfiguration in die angenäherte Konfiguration bewegt werden, **dadurch gekennzeichnet, dass** das Betätigungselement (25) eine Nockenfläche (26) mit einem kontinuierlichen gekrümmten Profil umfasst, die so konfiguriert ist, dass sie mit dem Behälter (13) zusammenwirkt, und dass das Betätigungselement (25) schwenkbar um eine Schwenkachse (A) angebracht ist, wobei das Haarstylinggerät (2) weiter ein Vorspannelement (27) aufweist, das so konfiguriert ist, dass es das Betätigungselement (25) in eine Betätigungsposition vorspannt, in der das Betätigungselement (25) in der Lage ist, eine Druckkraft auf den Behälter (13) auszuüben.

2. Haarstylinggerät (2) nach dem vorstehenden Anspruch, wobei die Nockenfläche (26) eine Folge von Nockenflächenabschnitten aufweist, wobei die Nockenflächenabschnitte unterschiedliche Krümmungsradien aufweisen.

3. Haarstylinggerät (2) nach einem der vorstehenden Ansprüche, wobei die Nockenfläche (26) kreisevolventenförmig ist.

4. Haarstylinggerät (2) nach einem der vorstehenden Ansprüche, wobei das Fluidförderelement (18) ein Docht ist.

5. Haarstylinggerät (2) nach einem der vorstehenden Ansprüche, wobei der Behälter (13) abnehmbar auf dem ersten Arm (5) angebracht ist.

6. Haarstylinggerät (2) nach dem vorstehenden Anspruch, wobei der erste Arm (5) eine Aufnahme (15), in welcher der Behälter (13) angebracht ist, eine in die Aufnahme (15) mündende Durchgangsöffnung (16), die für den Durchgang des Behälters (13) bestimmt ist und ein Verschlusselement (17) aufweist, das beweglich auf dem ersten Arm (5) zwischen einer offenen Position, in der das Verschlusselement (17) die Durchgangsöffnung (16) zumindest teilweise freigibt und eine Entnahme oder eine Montage des Behälters (13) in der Aufnahme (15) ermöglicht, und einer geschlossenen Position angebracht ist, in der das Verschlusselement (17) die Durchgangsöffnung (16) zumindest teilweise verschließt und eine Entnahme oder eine Montage des Behälters (13) in der Aufnahme (15) verhindert.

7. Haarstylinggerät (2) nach einem der vorstehenden Ansprüche, das mindestens ein Rückstellelement (24) aufweist, das so konfiguriert ist, dass es den Behälter (13) in die Ruheposition zurückführt.

8. Haarstylinggerät (2) nach einem der vorstehenden Ansprüche, wobei zumindest einer des ersten und zweiten Arms (5, 6) eine Heizplatte (11, 12) aufweist.

9. Haarstylinggerät (2) nach einem der vorstehenden Ansprüche, wobei der Behälter (13) länglich ist und einen ersten Endabschnitt, der sich auf der Seite der Verdampfungsvorrichtung (19) befindet, und einen zweiten Endabschnitt gegenüber dem ersten Endabschnitt aufweist, wobei das Betätigungselement (25) so konfiguriert ist, dass es mit dem zweiten Endabschnitt des Behälters (13) zusammenwirkt.

10. Haarstylinggerät (2) nach einem der vorstehenden Ansprüche, das weiter eine Dampfdiffusionsvorrichtung (28) umfasst, die so konfiguriert ist, dass sie den von der Verdampfungsvorrichtung (19) erzeugten Dampf nach außen des Haarstylinggeräts diffundiert.

11. Haarstylinggerät (2) nach einem der vorstehenden Ansprüche, wobei das Betätigungselement (25) auf dem zweiten Arm (6) angebracht ist.

## Claims

1. Hair styling appliance (2), comprising at least:
- a first arm (5) and a second arm (6) comprising respectively a first contact surface (7) and a second contact surface (8), the first and second arms (5, 6) being mounted to be articulated with respect to each other between an open configuration in which the first and second contact surfaces (7, 8) are spaced apart from each another and a strand of hair is able to be introduced between the first and second contact surfaces (7, 8), and a closed configuration in which the first and second contact surfaces (7, 8) are close to each other and are able to clamp a strand of hair,
- a reservoir (13) mounted on the first arm (5) and adapted to contain a fluid to be vaporized,
- a vaporization device (19) mounted on the first arm (5) and configured to produce steam, and
- a fluid conveyor element (18) secured to the reservoir (13) and configured to convey the fluid contained in the reservoir (13) towards the vaporization device (19),
- the reservoir (13) being movably mounted between a resting position in which the fluid conveyor element (18) is away from the vaporization device (19), and a vaporization position in which the fluid conveyor element (18) is close to the vaporization device (19) and the vaporization device (19) is configured to vaporize the fluid conveyed by the fluid conveyor element (18), the hair styling appliance (2) further comprising an actuating element (25) configured to move the reservoir (13) from the resting position to the vaporization position when the first and second arms (5, 6) are moved from the open configuration to the closed configuration, **characterised in that** the actuating element (25) comprises a cam surface (26) having a continuous curved profile configured to engage with the reservoir (13), and **in that** the actuating element (25) is pivotably mounted about a pivot axis (A), the hair styling appliance (2) further comprising a biasing element (27) configured to bias the actuating element (25) towards an actuation position in which the actuating element (25) is able to exert pushing force on the reservoir (13).

2. Hair styling appliance (2) according to the preceding claim, in which the cam surface (26) comprises a succession of cam surface portions, the cam surface portions having different bend radii.

3. Hair styling appliance (2) according to any one of the preceding claims, in which the cam surface (26) is an involute of a circle.

4. Hair styling appliance (2) according to any one of the preceding claims, in which the fluid conveyor element (18) is a strand of hair.

5. Hair styling appliance (2) according to any one of the preceding claims, in which the reservoir (13) is removably mounted on the first arm (5).

6. Hair styling appliance (2) according to the preceding claim, in which the first arm (5) comprises a housing (15) in which the reservoir (13) is mounted, a through opening (16) leading to the housing (15) is intended for the passage of the reservoir (13), and a closure element (17) mounted such that the closure element is moveable on the first arm (5) between an open position in which the closure element (17) at least partially releases the through opening (16) and permits the reservoir (13) to be removed or mounted in the housing (15), and a closed position in which the closure element (17) at least partially closes the through opening (16) and prevents the reservoir (13) from being removed or mounted in the housing (15).

7. Hair styling appliance (2) according to any one of the preceding claims, which comprises at least one return element (24) configured to return the reservoir (13) to the resting position.

8. Hair styling appliance (2) according to any one of the preceding claims, in which the at least one of the first and second arms (5, 6) comprises a heating plate (11, 12).

9. Hair styling appliance (2) according to any one of the preceding claims, in which the reservoir (13) is elongated and comprises a first extremity portion situated on the vaporization device (19) side, and a second extremity position opposite the first extremity portion, the actuating element (25) being configured to cooperate with the second extremity portion of the reservoir (13).

10. Hair styling appliance (2) according to any one of the preceding claims, which further comprises a steam diffusion device (28) configured to diffuse the steam produced by the vaporization device (19) towards the exterior of the hair styling appliance.

11. Hair styling appliance (2) according to any one of the preceding claims, in which the actuating element (25) is mounted on the second arm (6).
